# DEMANDE DE BREVET EUROPEEN

(11) **EP 1 182 158 A1**
(43) Date de publication de la demande: **27.02.2002**
(21) Numéro de dépôt: 00440231.9
(22) Date de dépôt: 25.08.2000
(51) Int. Cl.: B65H 16/06, B65H 18/02

(54) **Dispositif d'entraînement pour l'enroulement ou le déroulement d'une nappe de matériau**

(71) Demandeur: Guttin Christian Sàrl, 38490 Les Abrets (FR)
(72) Inventeur: Guttin, Christian, 38490 Les Abrets (FR)
(74) Mandataire: Arbousse-Bastide, Jean-Claude Philippe

(57) **Abrégé**

Dispositif de maintien et d'entraînement d'une barre d'enroulement ou d'un mandrin en forme de tube, en vue de l'enroulement ou du déroulement de nappes de matériaux du type comprenant un palier menant (1) et un palier mené constitués chacun d'un corps fixe (10) dans lequel peut se déplacer axialement un arbre (2, 5) présentant une extrémité conformée pour pouvoir s'abouter à l'une des extrémités, adaptée à cet effet, de ladite barre d'enroulement ou dudit mandrin, l'arbre (2) du palier menant (1) étant entraîné en rotation par l'intermédiaire d'un manchon (3) actionné en rotation dans ledit corps (10) grâce à un moyen moteur et à l'intérieur duquel manchon (3) peut se déplacer axialement ledit arbre (2) tout en lui étant lié en rotation tandis que l'arbre (5) du palier mené est monté en rotation libre.

Chaque corps fixe (10) se présente sous la forme d'un corps de cylindre d'un vérin dans la chambre étanche (11) duquel peut se déplacer, sous l'action d'un fluide, un piston (12) solidaire coaxialement de l'arbre menant (2) ou de l'arbre mené (5) et en ce que ledit corps de cylindre (10) est aménagé à son extrémité aval de manière à pouvoir extraire de ladite extrémité ledit arbre (2).

## Description

La présente invention a pour objet un dispositif de maintien et d'entraînement d'une barre d'enroulement ou d'un mandrin en forme de tube, en vue de l'enroulement ou du déroulement de nappes de matériaux.

On connaît déjà des dispositifs tels que définis précédemment qui consistent en des paliers comportant chacun un arbre mobile en rotation dans un corps fixe et muni en extrémité d'un siège qui présente une empreinte en creux de forme non cylindrique complémentaire de celle d'une extrémité de la barre d'enroulement qui y prend place, ainsi qu'une pièce mobile destinée à venir recouvrir ladite extrémité pour la maintenir dans ledit siège.

La barre d'enroulement ou le gabarit sont ainsi montés par leurs deux extrémités dans des paliers dont l'arbre de l'un deux est apte à être mû en rotation.

La pièce mobile se présente généralement sous la forme d'un volant apte soit à basculer, soit à être translaté axialement, et dont le manoeuvrement est réalisé manuellement.

Il a été proposé d'automatiser le manoeuvrement de ces dispositifs tel que celui décrit dans le document GB925755 permettant l'enroulement automatique d'une matière en bandes enroulées ou non sur un gabarit d'enroulement en forme d'axe creux et pouvant être réglé en fonction de la largeur desdites bandes. Il comprend d'une part un palier menant et un palier mené comportant chacun dans un corps fixe un arbre mobile en translation axiale, l'arbre du palier menant étant entraîné en rotation par l'intermédiaire d'un manchon actionné en rotation dans ledit corps grâce à un moyen moteur et à l'intérieur duquel manchon peut se déplacer axialement ledit arbre tout en lui étant lié en rotation tandis que l'arbre du palier mené est monté en rotation libre. L'extrémité de chaque arbre présente une forme tronconique permettant par un contact en pression sur l'extrémité de l'axe creux correspondante d'abouter ce dernier auxdits palier menant et palier mené et de les lier en rotation. D'autre part le dispositif comporte un mandrin d'expansion en sorte qu'une bobine comportant un gabarit en forme de tube puisse être disposée et maintenue entre lesdits arbres et qu'une bobine sans gabarit d'enroulement puisse être disposée entre lesdits arbres et maintenue grâce audit dispositif d'expansion. Les arbres sont déplacés chacun par l'intermédiaire d'une pièce mobile dans le corps fixe sous l'action d'un vérin pneumatique disposé à l'extérieur dudit corps fixe et relié à l'extrémité de sa tige par l'intermédiaire d'une biellette à ladite pièce mobile.

Toutefois la structure complexe de ce type de dispositif ne permet pas de réaliser un démontage aisé des paliers ce qui rend la maintenance difficile et coûteuse. En outre du fait de la liaison mécanique entre l'arbre et la tige du vérin pneumatique placé à l'extérieur dudit corps, les poussières pénètrent à l'intérieur de ce dernier ce qui nécessite de démonter fréquemment les paliers pour les nettoyer augmentant d'autant en coût et en temps leur maintenance.

La présente invention a pour but de remédier à ces inconvénients en proposant un dispositif de maintien et d'entraînement d'une barre d'enroulement ou d'un mandrin en forme de tube de conception nouvelle permettant d'effectuer une maintenance aisée et rapide et d'optimiser les opérations d'enroulement et de déroulement de nappes de matériaux.

Le dispositif de maintien et d'entraînement d'une barre d'enroulement ou d'un mandrin en forme de tube selon l'invention est du type comprenant un palier menant et un palier mené constitués chacun d'un corps fixe dans lequel peut se déplacer axialement un arbre présentant une extrémité conformée pour pouvoir s'abouter à l'une des extrémités, adaptée à cet effet, de ladite barre d'enroulement ou dudit mandrin, l'arbre du palier menant étant entraîné en rotation par l'intermédiaire d'un manchon actionné en rotation dans ledit corps grâce à un moyen moteur et à l'intérieur duquel manchon peut se déplacer axialement ledit arbre tout en lui étant lié en rotation tandis que l'arbre du palier mené est monté en rotation libre et se caractérise essentiellement en ce que chaque corps fixe se présente sous la forme d'un corps de cylindre d'un vérin dans la chambre étanche duquel peut se déplacer, sous l'action d'un fluide, un piston solidaire coaxialement de l'arbre menant ou mené et en ce que ledit corps de cylindre est aménagé à son extrémité aval de manière à pouvoir extraire de ladite extrémité ledit arbre.

Conformément à l'invention le piston est solidarisé à un élément tubulaire traversé axialement par l'arbre qui est monté en rotation libre dans ledit élément par l'intermédiaire de moyens de roulement et solidarisé à ce dernier en translation axiale, le guidage en translation axiale dans le corps de cylindre de l'élément tubulaire étant maintenu par des moyens de glissement interposés entre la face interne dudit corps et la face externe dudit élément tubulaire.

Dans un mode de réalisation préférentiel des moyens de glissement situés en aval de la chambre d'étanchéité constitués d'un anneau de glissement calé dans une bague maintenue fixement à l'extrémité aval dudit corps entre un segment d'arrêt logé dans une gorge pratiquée dans la paroi interne du corps de cylindre et une butée annulaire fermant la partie avale de la chambre étanche.

Ainsi pour démonter le palier il suffit d'enlever le segment d'arrêt et de sortir par la face d'extrémité aval l'ensemble arbre, bague support de l'anneau de glissement, butée annulaire et élément tubulaire. Les opérations d'assemblage et de démontage des éléments d'un palier selon l'invention sont donc beaucoup plus rapides et aisées qu'avec les dispositifs de palier actuels.

L'aboutement des extrémités d'une barre d'enroulement aux extrémités des arbres peut être réalisé soit par association d'une empreinte mâle et d'une empreinte femelle, dont les empreintes concordantes de l'arbre du palier menant et de ladite barre d'enroulement comportent des moyens de liaison en rotation destinés à coopérer entre eux, soit par insertion d'ergots, solidarisés sur le pourtour de la face frontale de l'extrémité de l'arbre ou de la barre d'enroulement dans des logements pratiqués dans la face frontale de la barre ou de l'arbre respectif.

Les empreintes seont de préférence de forme tronconique ou carrée.

Pour une empreinte de forme tronconique les moyens de liaison en rotation consistent en des stries d'engrènement permettant de lier en rotation l'extrémité de l'arbre avec l'extrémité de la barre d'enroulement lorsque les deux extrémités sont introduites l'une dans l'autre pour leur aboutement.

Dans le cas d'une empreinte femelle de forme tronconique celle-ci pourra avantageusement comporter une paroi interne arrondie de manière à faciliter l'extraction de l'extrémité mâle correspondante.

Pour des empreintes males de forme carrée celles-ci seront avantageusement entourées chacune d'une bague cylindrique de manière à former un espace entre elle et ladite empreinte mâle destiné à recevoir étroitement la paroi de l'empreinte femelle correspondante de manière à bloquer radialement l'empreinte male dans l'empreinte femelle supprimant les jeux radiaux existants.

L'aboutement des extrémités d'un mandrin en forme de tube aux extrémités des arbres sera réalisé de préférence au moyen d'une tête mécanique expansible.

Les arbres d'entraînement pourront avantageusement comporter à leur extrémité d'aboutement un embout interchangeable permettant d'adapter lesdits arbres à tout type d'aboutement avec une barre d'enroulement ou un mandrin en forme de tube, lequel embout sera associé à un moyen de solidarisation à l'extrémité de l'arbre et à des moyens de liaison en rotation avec ledit arbre.

Dans un mode de réalisation préférentiel l'embout présentera une forme cylindrique et sera destiné à être introduit dans un logement complémentaire pratiqué dans l'extrémité de l'arbre.

La solidarisation de l'embout dans le logement de l'arbre pourra être réalisée par exemple par vissage d'une vis traversant axialement ledit embout dans le fond dudit logement de l'arbre tandis que la liaison en rotation de l'embout avec l'arbre pourra être réalisé grâce à des ergots qui seront par exemple placés sur tout ou partie de la périphérie de la la face frontale de l'arbre pour venir s'engager dans des évidements pratiqués à cet effet dans la face interne d'une collerette.

Dans le cas d'un aboutement avec un mandrin l'embout comportera une tête expansible au moyen de clavettes se déplaçant radialement contre la paroi interne de l'extrémité du mandrin sous l'effet de l'avancement de l'arbre.

Les avantages et les caractéristiques de la présente invention ressortiront plus clairement de la description qui suit et qui se rapporte au dessin annexé, lequel en représente un mode de réalisation non limitatif.
- la figure 1 représente une vue en coupe longitudinale d'un corps fixe du palier menant d'un dispositif selon l'invention.
- la figure 2 représente une vue en coupe longitudinale partielle du corps fixe précédent avec une position avancée de l'arbre.
- la figure 3a représente une vue en coupe longitudinale d'un embout d'extrémité comprenant une empreinte femelle.
- la figure 3a représente une vue de gauche de ce même embout.
- la figure 4a représente une vue en coupe longitudinale d'un embout d'extrémité comprenant une empreinte male de forme carrée.
- la figure 4b représente une vue de droite de ce même embout.
- la figure 4c représente une vue de gauche de ce même embout.
- la figure 5a représente une vue en coupe longitudinale d'un embout dans une forme particulière du moyen de liaison en rotation.
- la figure 5b représente une vue de droite du même embout.
- la figure 6 représente une vue schématique en coupe partielle d'une barre d'enroulement apte à être entraînée en rotation par des extrémités coniques des arbres des paliers menant et mené.
- la figure 7 représente une vue en coupe longitudinale d'un embout expansible.

Si on se réfère à la figure 1 on peut voir un palier menant 1 comprenant un corps 10 destiné à être fixé sur un support fixe, non représenté. Le corps 10 se présente sous la forme d'un corps de cylindre d'un vérin double effet comportant deux entrées de fluide 10', c'est à dire qu'il comporte une chambre étanche 11 dans laquelle peut se déplacer axialement un piston 12 solidaire, coaxialement, d'un élément tubulaire 13.

Le remplissage de la chambre 11 par les entrées 10' est effectué par des raccords d'alimentation non représentés, ce qui a pour effet de déplacer axialement le piston 12 et l'élément tubulaire 13, comme on peut le voir sur la figure 2, selon F, lors du remplissage de la chambre 10 en amont du piston 12, et en sens inverse, lors du remplissage de la chambre 10 en aval de cette dernière.

L'élément tubulaire 13 est traversé axialement par un arbre 2 qui est porté par des bagues de roulements 14 calées à la fois dans l'élément tubulaire 13 et sur l'arbre 2, en sorte que celui-ci soit en rotation libre dans l'élément tubulaire 13 et solidarisé à celui-ci en translation axiale.

L'extrémité arrière 20 de l'arbre 2 est cylindrique et est introduite dans un manchon 3 lui-même monté en rotation libre dans le corps 10 par l'intermédiaire de roulements 30 calés à la fois sur le manchon 3 et dans le corps 10, tandis que l'extrémité arrière 20 de l'arbre 2 et le manchon 3 sont liés en rotation par l'intermédiaire de cannelures longitudinales respectivement 21 et 31, en sorte que la translation axiale de l'arbre 2 dans le corps 10 puisse être réalisée tout en maintenant l'extrémité 20 et le manchon 3 liés en rotation, comme on peut le voir sur la figure 2.

Par ailleurs l'extrémité 32 du manchon 3 qui déborde au corps 10 est destinée à être accouplée à un moyen moteur non représenté.

L'extrémité avant 20' de l'élément tubulaire 13 est contact de glissement avec l'extrémité du corps 10 située en aval de la chambre par l'intermédiaire d'un anneau autolubrifiant 15 calé dans une bague 16 bloquée entre d'une part une pièce annulaire 17, traversée par l'élément tubulaire 13, fermant avec ce dernier la partie aval de la chambre 10 en étant calé contre un épaulement 17' pratiqué dans le corps 10 et d'autre part un segment d'arrêt 18 ou "circlips" calé dans le corps 10.

La réalisation du palier menant selon l'invention permet d'effectuer, contrairement aux dispositifs actuels, un démontage rapide en enlevant simplement le segment 18 libérant alors la bague 16, la pièce annulaire 17 et l'ensemble élément tubulaire, arbre 2, par la face aval du corps de cylindre 10.

On peut voir également que l'extrémité avant 20' de l'arbre 2 est munie d'un embout interchangeable 4 maintenu fixement dans un logement 22 pratiqué dans la face avant de l'arbre 2.

L'embout 4 présente une forme cylindrique dans la face d'extrémité 40 duquel est pratiquée axialement une empreinte femelle 41 de forme tronconique destinée à recevoir l'extrémité male complémentaire d'une barre d'enroulement 8. L'embout 4 est maintenu fixement dans le logement 22 d'une part axialement grâce à une vis 42 vissée axialement dans le fond 41 de l'empreinte 40 et du logement 22 et d'autre part en rotation avec l'arbre 2 au moyen d'ergots 23 formés par exemple par des têtes de vis vissées sur le pourtour du bord frontal de l'extrémité 20' de la barre 2 et engagés dans des évidements 43 pratiqués à cet effet dans le la face interne d'une collerette 43 située à l'extrémité avant 40 de l'embout 4.

On comprendra qu'il est donc aisé de changer un embout de la barre 2 en dévissant simplement la vis 42.

Plusieurs types d'embouts 4 peuvent être solidarisés à l'extrémité de l'arbre 2 tels que l'embout 400 représenté sur les figures 3a et 3b comportant une empreinte femelle 410 de forme sensiblement tronconique mais dont la paroi interne 411 de l'empreinte est arrondie de manière à faciliter le désengagement de l'extrémité male de la barre d'enroulement de forme conique, non représenté, dont la paroi ne porte que sur un seul point d'une génératrice de la surface arrondie.

La figure 4a montre un embout 420 qui présente une forme cylindrique dont l'extrémité 421, opposée à celle 422 permettant sa solidarisation à l'arbre d'un palier, comporte une empreinte male 423 de forme carrée destinée à être introduite dans une empreinte femelle de forme complémentaire pratiquée dans l'extrémité d'une barre d'enroulement. D'autre part, on peut voir qu'une bague cylindrique 424 est solidarisée à l'extrémité 421 de l'embout 420 en entourant une partie de l'empreinte mâle 423 de manière à créer un espace 425 permettant l'introduction des parois, non représentées, de l'extrémité de la barre d'enroulement de manière à empêcher les jeux radiaux entre les deux empreintes respectives de l'embout et de la barre d'enroulement au cours de leur rotation.

On peut voir également sur la figure 4c des évidements 426 destinés à recevoir des ergots de l'extrémité de l'arbre pour la liaison en rotation de l'embout 420 avec ce dernier.

Les figures 5a et 5b montrent un embout 440 dont la liaison à une extrémité de la barre d'enroulement, non représentée, est réalisée grâce à deux ergots 441 placés diamétralement et destinés à venir se loger dans des évidements pratiqués à cet effet dans l'extrémité de la barre d'enroulement à abouter.

Le palier mené, non représenté, tout comme le palier menant, est du type comportant un corps de la forme d'un corps de cylindre d'un vérin double effet, c'est à dire qui comporte une chambre étanche dans laquelle peut se déplacer axialement, par remplissage de sa chambre, un piston solidaire coaxialement d'un arbre et dont l'extrémité libre de l'arbre peut également être munie d'un embout interchangeable mais monté ou non en libre rotation.

La figure 6 montre de manière schématique l'extrémité 80 d'une barre d'enroulement 8, ainsi que des embouts 6 et 7 montés respectivement sur l'arbre 2 d'un palier menant et sur l'arbre 5 d'un palier mené.

Les extrémités 80 et 81 de la barre d'enroulement 8 comportent chacune axialement une empreinte creuse, respectivement 82 et 83, de forme tronconique complémentaire respectivement de la forme des extrémités 70 et 60 des embouts 7 et 6.

Par ailleurs, l'empreinte 82 destinée à recevoir l'embout 7, présente des stries 84 d'engrènement permettant de lier en rotation l'embout 7 et la barre d'enroulement 8 lorsque l'embout 7 est introduit dans l'empreinte creuse 82.

La barre d'enroulement 8 est ainsi destinée à être maintenue entre les embouts 7 et 6 des arbres respectivement 2 et 5, qui sont introduits dans les empreintes creuses 82 et 83 lors de la translation F des arbres 2 et 5 dans les corps 10 par action des pistons, des paliers menant et mené, non représentés

La mise en place de la barre d'enroulement 8 entre les paliers menant et mené peut être réalisée de plusieurs manières. Elle peut, par exemple, être saisie par un bras manipulateur programmé pour l'amener dans l'axe des arbres des paliers. Toutefois les utilisateurs de tels paliers ne sont pas tous équipés de bras manipulateurs permettant une telle manoeuvre, aussi il est prévu des supports du type chandelle comportant chacun supérieurement un berceau 90, sur lesquels peut être déposée la barre d'enroulement 8.

Les supports 9 sont disposés de manière particulière, en effet, après la mise en place de la barre d'enroulement 8 entre les embouts 6 et 7, celle-ci ne doit plus être en contact avec les supports 9, aussi les berceaux 90 sont disposés à un niveau tel que l'axe X de la barre d'enroulement 8 lorsqu'elle y repose, soit à un niveau légèrement inférieur à l'axe Y des arbres 2 et 5. Lors de la translation de ces derniers, les embouts 7 et 6 pénètrent dans les empreintes creuses respectives 82 et 83 et s'y centrent, provoquant ainsi, du fait des formes tronconiques de ces empreintes et embouts, le soulèvement de la barre d'enroulement 8 et son désengagement des berceaux 90.

On notera que de manière avantageuse les supports 9 pourront faire partie intégrante des paliers menant et mené, comme on peut le voir à la figure 1, où le corps fixe 10 du palier menant comporte à son extrémité avant un siège 9' susceptible de recevoir l'extrémité d'une barre d'enroulement 8. Comme précédemment l'axe de la barre d'enroulement 8 lorsqu'elle y repose, pourra être avantageusement à un niveau légèrement inférieur à l'axe Y de l'arbre 2.

Si on se réfère maintenant à la figure 7 on peut voir un embout 430 à tête expansible 430' solidarisable à l'extrémité d'un arbre 2 conformément à l'invention permettant d'entraîner en rotation un mandrin se présentant sous la forme d'un tube 434 et dont la tête expansible 430' est insérée étroitement dans l'extrémité de ce dernier lors de l'avance de l'arbre 2.

L'expansion de la tête 430' est réalisée mécaniquement au moyen de clavettes 431 et l'extrémité du tube 434 prend appui contre la face frontale d'une collerette 436', située à l'arrière d'une pièce 436 d'entraînement des clavettes 431 apte à se déplacer en translation.

Ainsi, sous l'effet conjugué de l'avance de l'arbre 2 et de l'extrémité du tube en butée contre la pièce d'entraînement 436, celle-ci est déplacée vers l'arbre 2 en entraînant les clavettes 431 qui montent alors, par l'intermédiaire de roulements 432, sur une rampe 435 ce qui a pour effet de déplacer radialement les clavettes 431 contre la paroi interne de l'extrémité du tube 434 et de la lier en rotation avec la tête expansible 430' et donc avec l'arbre 2 par la pression du contact exercée par les clavettes 431 sur la paroi interne du tube 434.

Un ressort 433 permet de renvoyer automatiquement la pièce d'entraînement 436 et les clavettes 431 à l'extrémité de l'embout dans leur position d'origine après utilisation.

Cet embout à tête expansible présente une meilleure efficacité que les embouts actuels dont la tête est rendue expansible grâce à un excentrique en rotation qui commande le déplacement de la pièce qui vient en pression contre la paroi interne de l'extrémité du gabarit pour le lier en rotation avec l'arbre nécessitant un déblocage par rotation inverse peu pratique. En outre la commande en rotation de l'excentrique est réalisée par un moyen moteur rendant le système plus complexe que l'embout selon la présente invention.

## Revendications

1. Dispositif de maintien et d'entraînement d'une barre d'enroulement ou d'un mandrin en forme de tube, en vue de l'enroulement ou du déroulement de nappes de matériaux du type comprenant un palier menant (1) et un palier mené constitués chacun d'un corps fixe (10) dans lequel peut se déplacer axialement un arbre (2, 5) présentant une extrémité conformée pour pouvoir s'abouter à l'une des extrémités, adaptée à cet effet, de ladite barre d'enroulement ou dudit mandrin, l'arbre (2) du palier menant (1) étant entraîné en rotation par l'intermédiaire d'un manchon (3) actionné en rotation dans ledit corps (10) grâce à un moyen moteur et à l'intérieur duquel manchon (3) peut se déplacer axialement ledit arbre (2) tout en lui étant lié en rotation tandis que l'arbre (5) du palier mené est monté en rotation libre **caractérisé en ce que** chaque corps fixe (10) se présente sous la forme d'un corps de cylindre d'un vérin dans la chambre étanche (11) duquel peut se déplacer, sous l'action d'un fluide, un piston (12) solidaire coaxialement de l'arbre menant (2) ou de l'arbre mené (5) et **en ce que** ledit corps de cylindre (10) est aménagé à son extrémité aval de manière à pouvoir extraire de ladite extrémité ledit arbre (2).

2. Dispositif selon la revendication 1 **caractérisé en ce que** le piston (12) est solidarisé à un élément tubulaire (13) traversé axialement par l'arbre (2, 5) qui est monté en rotation libre dans ledit élément (13) par l'intermédiaire de moyens de roulement (14) et solidarisé à ce dernier en translation axiale et **en ce que** le guidage en translation axiale dans le corps de cylindre (10) de l'élément tubulaire (13) est maintenu par des moyens de glissement (15) interposés entre la face interne dudit corps et la face externe dudit élément tubulaire (13).

3. Dispositif selon la revendication 2 **caractérisé en ce que** des moyens de glissement situés en aval de la chambre étanche (11) sont constitués d'un anneau de glissement (15) calé dans une bague (16) maintenue fixement à l'extrémité aval du corps de cylindre (10) entre un segment d'arrêt (18) logé dans une gorge pratiquée dans la paroi interne du corps de cylindre (10) et une butée annulaire fermant la partie avale de la chambre étanche.

4. Dispositif selon l'une quelconque des revendications précédentes **caractérisé en ce que** l'aboutement des extrémités d'une barre d'enroulement (8) aux extrémités des arbres (2, 5) est réalisé soit par association d'une empreinte mâle et d'une empreinte femelle, dont les empreintes concordantes de l'arbre du palier menant et de ladite barre d'enroulement comportent des moyens de liaison en rotation destinés à coopérer entre eux, soit par insertion d'ergots, solidarisés sur le pourtour de la face frontale de l'extrémité de l'arbre ou de la barre d'enroulement dans des logements pratiqués dans la face frontale de la barre ou de l'arbre respectif.

5. Dispositif selon la revendication 4 **caractérisé en ce que** les empreintes sont de forme tronconique ou carrée.

6. Dispositif selon la revendication 5 **caractérisé en ce que** l'empreinte présente une forme tronconique et **en ce que** les moyens de liaison en rotation consistent en des stries d'engrènement permettant de lier en rotation l'extrémité de l'arbre avec l'extrémité de la barre d'enroulement lorsque les deux extrémités sont introduites l'une dans l'autre pour leur aboutement.

7. Dispositif selon la revendications 5 **caractérisé en ce que** une empreinte femelle de forme tronconique comporte une paroi interne arrondie de manière à faciliter l'extraction de l'extrémité male correspondante.

8. Dispositif selon la revendication 5 **caractérisé en ce que** les empreintes males sont de forme carrée et **en ce que** ladite empreinte est entourée d'une bague cylindrique de manière à former un espace entre elle et ladite empreinte destiné à recevoir étroitement la paroi de l'empreinte femelle correspondante de manière à bloquer radialement l'empreinte male dans l'empreinte femelle.

9. Dispositif selon l'une quelconque des revendications 1 à 3 **caractérisé en ce que** l'aboutement des extrémités d'un mandrin en forme de tube aux extrémités des arbres est réalisé au moyen d'une tête expansible.

10. Dispositif selon l'une quelconque des revendications précédentes **caractérisé en ce que** les arbres d'entraînement comportent à leur extrémité un embout interchangeable permettant d'adapter lesdits arbres à tout type d'aboutement avec une barre d'enroulement ou un mandrin en forme de tube et **en ce que** ledit embout est associé à un moyen de solidarisation à l'extrémité de l'arbre et à des moyens de liaison en rotation avec ledit arbre.

11. Dispositif selon la revendication 10 **caractérisé en ce que** l'embout présente une forme cylindrique et est destiné à être introduit dans un logement complémentaire pratiqué dans l'extrémité de l'arbre.

12. Dispositif selon la revendication 10 ou la revendication 11 **caractérisé en ce que** les moyens de liaison en rotation de l'embout avec l'arbre sont des ergots.

13. Dispositif selon l'une quelconque des revendications 10 à 12 **caractérisé en ce que** l'embout comporte une tête expansible au moyen de clavettes se déplaçant radialement contre la face interne du mandrin à entraîner en rotation sous l'effet de l'avancement de l'arbre.
